# EUROPÄISCHE PATENTSCHRIFT

(11) **EP 3 191 664 B1**
(45) Veröffentlichungstag und Bekanntmachung des Hinweises auf die Patenterteilung: **05.02.2020**
(21) Anmeldenummer: 15774498.8
(22) Anmeldetag: 25.08.2015
(51) Int. Cl.: E05B 53/00

(54) **FUSSTÜRÖFFNER UND TÜR**
FOOT-OPERATED DOOR OPENER AND DOOR
DISPOSITIF D'OUVERTURE DE PORTE ACTIONNÉ À L'AIDE DU PIED ET PORTE

(30) Priorität: 09.09.2014 DE 102014013071
(43) Veröffentlichungstag der Anmeldung: 19.07.2017
(73) Patentinhaber: Metiba Verwaltungs GmbH, 30827 Garbsen (DE)
(72) Erfinder: KLEIN, Sascha, 30827 Garbsen (DE)
(74) Vertreter: Scheffler, Jörg
(86) Internationale Anmeldenummer: PCT/DE2015/000423
(87) Internationale Veröffentlichungsnummer: WO 2016/037600

(56) Entgegenhaltungen:
- DE-A1-102013 001 701
- US-A- 1 100 553
- US-A1- 2011 225 890
- US-B1- 7 878 558

## Beschreibung

Die Erfindung betrifft einen Fußtüröffner und eine einen erfindungsgemäßen Fußtüröffner aufweisende Tür nach dem Oberbegriff der Ansprüche 1 und 17.

Ein solcher Fußtüröffner und eine damit ausgestattete Tür ist aus der US 2011/0225890 A1 bekannt. Der Fußtüröffner hat ein Fußflächenelement, das als Schieber in der Türebene translatorisch beweglich ist. Ein seitlicher Vorsprung dient als Mitnehmer bei der vertikalen Betätigung und überträgt dabei eine Kraft auf die Türöffnungsmechanik, während die Rückstellbewegung durch ein Federelement bewirkt wird.

DE 101 13 865 A1 offenbart eine Vorrichtung zum Öffnen einer Tür, insbesondere im Nasszellenbereich, wobei in der Tür ein zum Betätigen mit dem Fuß dienendes Betätigungsorgan vorgesehen ist, wobei das Betätigungsorgan als von der Tür abragende Stange ausgebildet ist.

EP 1 048 811 A1 offenbart insbesondere ein mit einem Fußschalter, der neben der Tür angeordnet ist, ausgestattetes Türöffnungssystem, wobei eine Aktuatorstange unmittelbar an einen Türöffnungsmechanismus angreift.

WO 02/31297 A1 offenbart einen Türöffnungsmechanismus, der eine Translationsbewegung durch einen Fußtritt übersetzt in eine Drehbewegung eines Organs, das direkt an einen Türöffnungsmechanismus angreift.

US 5,193,863 A und US 4,569,546 A offenbaren einen Fußtüröffner, der klappenförmig an der Tür angeordnet ist, sodass durch Betätigen durch Auftreten eines Fußes auf ein plattenförmiges und drehbares Fußtrittelement eine Aktuatorstange eine Translationsbewegung ausführt, sodass durch Eingriff an einen Öffnungsmechanismus der Tür diese dann geöffnet werden kann.

US 4,621,848 A offenbart einen Fußtüröffner, bei dem ein Benutzer ein pedalförmiges und von der Tür abragendes Fußelement betätigen kann, sodass durch eine Translationsbewegung von oben nach unten direkt über eine Aktuatorstange an einen Öffnungsmechanismus der Tür eingreifend diese geöffnet werden kann.

DE 10 2010 035 554 B4 offenbart einen Fußtüröffner, mit einem im unteren Bereich an einer Tür angeordneten Fußaktuatorelement, zum Öffnen der Tür, wobei das Fußaktuatorelement ein oberes und ein unteres Fußflächenelement aufweist, wobei diese gelenkig miteinander verbunden sind und bei Fußbetätigung zumindest jeweils teilweise ins Innere der Tür verschwenken.

Bis auf den letztgenannten Fußtüröffner sind diesen aus dem Stand der Technik bekannten Fußtüröffnungsvorrichtungen gemein, dass diese zum einen ein relativ grobes und nicht fein dosiertes Öffnen der Tür mittels eines Fußes ermöglichen und darüber hinaus mit einem gewissen Verletzungspotential bei der Bedienung verknüpft sind aufgrund von zum Teil sperrigen Geometrien. Bei der letztgenannten Fußtüröffnungsvorrichtung ist dieses zwar zum größten Teil abgestellt, jedoch nicht vollständig, sodass die Problemstellung der Erfindung daher darin besteht, eine ebensolche Fußtüröffnungsvorrichtung bereitzustellen, die insbesondere auf die jeweiligen Anwendungsfälle in einem gewissen Bereich einstellbare und fein dosierbare Öffnungs- und Schließmöglichkeiten einer Tür bereitstellt.

Dieses der Erfindung zugrundeliegende Problem wird gelöst durch einen erfindungsgemäßen Fußtüröffner nach Anspruch 1 sowie durch eine Tür nach Anspruch 17.

Der erfindungsgemäße Fußtüröffner ist im Einsatz im unteren Bereich einer Tür angeordnet , wobei beim Betätigen des Fußflächenelementes ein Drehaktuationselement drehend wechselwirkt mit einem Wechselwirkungselement der Türöffnungsmechanik, derart, dass beim Freigeben und zumindest teilweisem Zurückziehen des Fußflächenelementes das Drehaktuationselement bezüglich des Wechselwirkungselementes wechselwirkungsfrei ist und dass beim Betätigen des Fußflächenelementes das Drehaktuationselement drehend aufläuft auf ein Auflaufelement der Türöffnungsmechanik, wobei das Auflaufelement dadurch translatorisch verschoben wird und dadurch wechselwirkt mit einem Türschlossmechanismus.

Der Türschlossmechanismus selbst ist nicht Teil des erfindungsgemäßen Fußtüröffners, sondern Bestandteil einer Tür, wobei jedoch im eingebauten Zustand des Fußtüröffners dann in funktioneller Hinsicht eine entsprechende Wechselwirkung stattfindet.

Die Wechselwirkung zwischen Fußtüröffner und Türschlossmechanismus geschieht beispielsweise und insbesondere dadurch, dass über ein Aktuationsübertragungselement in Form eines Stahlseiles eine nach unten gerichtete Kraft auf den Türschlossmechanismus ausgeübt wird, sodass dieser sich bei vollständigem Verfahren eines Fußflächenelementes nach unten und somit auch dem vollständigen innerhalb der Türöffnungsmechanik möglichen Verfahren eines Befestigungsteils nach unten durch Drehen einer Türklinkenaufnahmestange öffnet und somit die entsprechende Tür freigibt. Hierbei ist beispielsweise und insbesondere ein fest mit der Türklinkendrehstange verbundener Hebel wichtig, an dem das Stahlseil am oberen Ende des Stahlseils angreift, um translatorische Bewegungen nach oben oder nach unten in eine Drehbewegung der Türklingendrehstange zu übersetzen, sodass statt des Herunterdrückens einer Türklinke sich dennoch die Türklinkendrehstange entsprechend dreht, um den Türschlossmechanismus dahingehend zu aktuieren, dass die Tür freigegeben wird, um sie zu öffnen.

Durch die Tatsache, dass beim Zurückziehen des Fußflächenelementes, das ja beispielsweise und insbesondere mittels eines Rückzugselementes in Form einer Feder in seine Ausgangsstellung zurückgezogen wird, sich dieses von der Türöffnungsmechanik mechanisch löst und somit nicht mehr wechselwirkt mit der Türöffnungsmechanik, wechselwirken dann nur noch der Türschlossmechanismus und die Türöffnungsmechanik miteinander, sodass schon dadurch bereits ein recht feingliedriges mechanisches Schließen der Tür bzw. des Türschlossmechanismus in eine entsprechende Zarge eines entsprechenden Türrahmens ermöglicht wird, da die rückziehende Kraft des Rückzugselementes des Fußflächenelementes als Teil der Fußaktuatormechanik dann nicht mehr zusätzlich auf den Türschlossmechanismus einwirkt.

In diesem Kontext ist es besonders vorteilhaft, wenn die Türöffnungsmechanik eine Dämpfung aufweist, beispielsweise und insbesondere wenn die Dämpfung der Türöffnungsmechanik realisiert ist durch mindestens zwei ineinander, dämpfend verfahrene bzw. verfahrbare Dämpfungselemente, wobei es besonders vorteilhaft ist wegen der besonders guten Umsetzung in der Praxis, wenn die Verfahrung bzw. Verfahrbarkeit translatorischer Natur ist, sodass es sich beispielsweise und insbesondere bei den Dämpfungselementen um stangenförmige und mittels Friktion dämpfend ineinander und auseinander verfahrende Dämpfungselemente handelt.

Eine besondere bewährte Ausführungsform besteht darin und ist daher vorteilhaft, wenn das Auflaufelement mit einem ersten Schlittenteil fest verbunden ist, wobei das erste Schlittenteil zwangssynchronisiert ist mit einem zweiten Schlittenteil, das im Einsatz in bezüglich der Verschiebungsrichtung des ersten Schlittenteils entgegengesetzter translatorischer Richtung verschoben wird.

In diesem Kontext hat es sich bewährt, das die Zwangssynchronisierung mittels eines Zahnrades realisiert wird, indem Zähne des Zahnrades sowohl an im ersten Schlittenteil linear angeordnete Zähne als auch an im zweiten Schlittenteil linear angeordnete Zähne in entgegengesetzter translatorischer Richtung gesehen aktuierend eingreifen.

In diesem Kontext ist es besonders vorteilhaft, wenn beide Schlittenteile im Einsatz beim translatorischen Verschieben der Schlittenteile über mindestens ein Führungsschienenelement, beispielsweise und insbesondere als Teil des Sockelelementes, geführt werden, um eine besonders sichere translatorische Verschiebbarkeit der Dämpfungselemente zu gewährleisten.

Hinsichtlich der Dämpfung ist es weiterhin vorteilhaft, wenn die Dämpfung der Türöffnungsmechanik und/oder der Fußaktuatormechanik dadurch realisiert ist, dass beide Schlittenteile über mindestens zwei translatorisch ineinander, dämpfend verfahrene bzw. verfahrbare Dämpfungselemente zueinander translatorisch dämpfend verfahren werden bzw. verfahrbar sind.

Weiterhin ist es von Vorteil, wenn die Türöffnungsmechanik derart ausgestaltet ist, dass beim Bewegen des Fußflächenelementes in Richtung Endstellung - also die Stellung, die dem vollständigen Durchtreten des Fußflächenelementes entspricht - die erforderliche Kraft zum Freigeben des Türschlossmechanismus zum Öffnen der Tür geringer wird im Vergleich zur aufzubringenden Kraft beim Bewegen des Fußflächenelementes aus der Ausgangsstellung, um auf diese Art und Weise eine besonders komfortable Öffnungsfunktionalität bereitzustellen.

In diesem Kontext ist es von Vorteil, da bewährt, dass die Verringerung der aufzubringenden Kraft dadurch realisiert wird, dass ein erstes Magnetelement der Türöffnungsmechanik beim Bewegen des Fußflächenelementes in Richtung Endstellung magnetisch in Wechselwirkung steht mit einem ferromagnetischen Element der Türöffnungsmechanik oder einem zweiten Magnetelement der Türöffnungsmechanik, wobei es sich besonders in der Praxis bewährt hat, wenn das erste Magnetelement direkt oder indirekt mit dem zweiten Schlittenteil befestigt ist und das zweite Magnetelement oder ferromagnetische Element befestigt ist mit einem mit dem ersten Schlittenteil unbefestigten Sockelelement oder mit dem ersten Schlittenteil, oder umgekehrt, sodass beim Bewegen des Fußflächenelementes die magnetische Wechselwirkung dazu führt, dass beim Loslassen des Fußflächenelementes aus der Endstellung die beiden Schlittenteile zeitverzögert und/oder magnetisch gedämpft auseinanderfahren.

Weiterhin ist es von Vorteil, wenn die Türöffnungsmechanik ein Kraftelement aufweist, das derart ist, dass beim Freigeben des Fußflächenelementes die Türöffnungsmechanik in eine Türöffnungsmechanikausgangsstellung aktuiert wird und somit den Türschlossmechanismus in eine belastungsfreie Position bringt, wobei es sich beispielsweise und insbesondere beim Kraftelement um ein Federelement handelt, das beide Schlittenteile bis in ihre jeweiligen Schlittenendpositionen auseinanderdrückt, wobei beispielsweise und insbesondere das Federelement sowohl an einem mit dem zweiten Schlittenteil befestigten Befestigungsteil als auch an einem mit einem am ersten Schlittenteil unbefestigten Sockelelement angreift, sodass bei Freigabe des Fußflächenelementes sowohl das Befestigungsteil als auch das zweite Schlittenteil in ihre jeweiligen Endpositionen gedrückt werden. Das Drücken in die jeweiligen Endpositionen dient dazu, dass vorteilhafterweise der Türschlossmechanismus sicher in der entsprechenden Zarge eines Türrahmens einrastet und die Tür somit sicher schließt.

In diesem Kontext ist es vorteilhaft, wenn ein Magnetwechselwirkungselement in Translationsbewegungsrichtung der Schlittenteile einstellbar ist, beispielsweise und insbesondere über ein Drehen dieses Eingriffselementes die translatorische Position einstellbar ist und somit auch die applizierte Kraft, die am Befestigungsteil als auch am zweiten Schlittenteil in den Endpositionen wirkt.

Weiterhin ist es vorteilhaft, wenn die Türöffnungsmechanik derart ausgestaltet ist, dass bei Sperren des Türschlossmechanismus in Schließstellung bei Betätigen des Flußflächenelementes ab einer bestimmten applizierten Kraft der Kraftschluss zwischen Türschlossmechanismus und Türöffnungsmechanik aufgehoben wird, wobei dies beispielsweise und insbesondere dadurch realisiert wird, dass die Aufhebung des Kraftschlusses dadurch realisiert wird, dass ein Kraftschlussmagnetelement und ein ferromagnetisches Kraftschlusselement kraftschlüssig miteinander verbunden sind und ab einer bestimmten applizierten Kraft auseinanderziehbar sind.

In diesem Kontext ist es von Vorteil, wenn beide Kraftschlusselemente in Befestigungsteilen angeordnet sind, um eine platzsparende Lösung hierfür bereitzuhalten.

Weiterhin ist es vorteilhaft, wenn in diesem Kontext das Kraftschlussmagnetelement das erste Magnetelement ist, da sich eine solche Ausführungsform in der Praxis als ausgesprochen sicher und ergonomisch herausgestellt hat.

Weiterhin ist es vorteilhaft, da praxisbewährt, wenn der Fußtüröffner einen Türarretiermechanismus aufweist, der mittels magnetischer Wechselwirkung in einer geöffneten Türposition diesen arretiert, wobei beispielsweise und insbesondere es von Vorteil ist, wenn ein Türarretiermagnetelement oder ein magnetisches Türarretierelement translatorisch verschiebbar ist, wobei im nicht-arretierten Zustand
a) das Türarretierungsmagnetelement direkt anliegt an einem Türrahmenmagnetelement oder einem magnetischen Türrahmenelement oder
b) das magnetische Türarretierelement direkt anliegt an dem Türrahmenmagnetelement, sodass die Schließposition der zu schließenden Tür hierdurch zusätzlich gesichert wird.

Schließlich ist es von Vorteil, wenn im arretierten Zustand mittels eines Arretiermagnetelementes das Türarretiermagnetelement oder das magnetische Türarretierelement in die Tür eingezogen ist, oder im arretierten Zustand mittels eines magnetischen Türfreigabeelementes das Türarretiermagnetelement in die Tür eingezogen ist.

Im arretierten Zustand sperrt ein stangenförmiges Element, das insbesondere magnetisch verbunden ist mit dem Türarretiermagnetelement oder dem magnetischen Türarretierelement, aufgrund der oben genannten magnetischen Wechselwirkung das Zahnrad durch das Anschlagen einer Auflauffläche des Zahnrades am stangenförmigen Element. Auf diese Weise bleibt der Türschlossmechanismus geöffnet, was einer heruntergedrückten Türklinke entspricht.

Die Erfindung wird im Nachfolgenden nicht beschränkend anhand eines Ausführungsbeispieles und der sich darauf beziehenden Figuren beschrieben, wobei
- FIG. 1: - eine skizzenhafte Darstellung mit Ansicht von vorne einer Ausführungsform des erfindungsgemäßen Fußtüröffners darstellt,
- FIG. 2: - eine Seitenansicht eines Teils der Türöffnungsmechanik darstellt,
- FIG. 3: - eine dreidimensionale skizzenhafte Darstellung von wesentlichen Teilen der Türöffnungsmechanik darstellt,
- FIG. 4: - eine weitere dreidimensionale Darstellung von teilweise zusammengebauten Teilen der Türöffnungsmechanik darstellt,
- FIG. 5: - perspektivisch den in Figur 2 gezeigten Aufbau mit teilweise anderen Bauteilen darstellt,
- FIG. 6: - eine skizzenhafte Darstellung von wesentlichen Teilen eines Türarretiermechanismus ist,
- FIG. 7: - eine skizzenhafte perspektivische Querschnittsdarstellung einer Tür mit erfindungsgemäßem Fußtüröffner und Türschlossmechanismus im nicht betätigten Zustand ist,
- FIG. 8: - eine skizzenhafte perspektivische Querschnittsdarstellung einer Tür mit erfindungsgemäßem Fußtüröffner und Türschlossmechanismus im betätigten Zustand ist,
- FIG. 9: - eine skizzenhafte perspektivische Vergrößerung des in Figur 7 dargestellten Türschlossmechanismus mit abgezogener Türklinke ist,
- FIG. 10: - eine skizzenhafte perspektivische Vergrößerung des in Figur 7 dargestellten Türschlossmechanismus mit aufgesetzter Türklinke ist.

In Figur 1 ist eine perspektivische Aufsicht einer Ausführungsform des erfindungsgemäßen Fußtüröffners zu erkennen. Der Fußtüröffner weist im Wesentlichen eine Fußaktuatormechanik 1 auf, zu der auch ein Fußflächenelement 3 gehört, das als unteres Fußflächenelement ausgestaltet ist und gelenkig mit einem weiteren, oberen Fußflächenelement 50 in einer (nicht gezeigten) Kulisse verfahrbar ist und beim Heruntertreten teilweise auch nach außen - also auch außerhalb des Rahmens - verfährt. Hinsichtlich der Fußaktuatormechanik wird vollinhaltlich auf die DE 10 2010 035 554 verwiesen. Der erfindungsgemäße Fußtüröffner unterscheidet sich im Wesentlichen von dem in der DE 10 2010 035 554 offenbarten durch die völlig unterschiedliche Türöffnungsmechanik 2, die aus verschiedenen einzelnen Elementen besteht.

Im Wesentlichen besteht die Türöffnungsmechanik 2 aus einem Drehaktuationselement 5, einem Wechselwirkungselement 6, das auch hier als Auflaufelement 7 ausgebildet und beziffert ist, einem ersten Schlittenteil 8, einem zweiten Schlittenteil 9, einem Zahnrad 10 (in Figur 3 gezeigt), zwei translatorisch ineinander, dämpfend verfahrbaren Dämpfungselementen 11,12, einem ersten Magnetelement 13, das als Kraftschlussmagnetelement 22 fungiert und sich in einem Befestigungsteil 19 befindet und magnetisch wechselwirkt mit einem ferromagnetischen Kraftschlusselement 23, wobei das ferromagnetische Element 14 auch als ein zweites Magnetelement 15 ausgestaltet sein kann und beide Ausführungsformen als Eingriffselement 21 hinsichtlich der magnetischen Wechselwirkung fungieren. Das Eingriffselement 21 ist mit einem kleinen translatorischen Spiel fest verbunden mit einem Sockelelement 16, das fest am Rahmen des Fußtüröffners befestigt ist.

Beim Heruntertreten des Fußflächenelementes 3 wird dieses verschwenkend innerhalb der Kulisse 70 nach unten geführt, wobei die translatorisch verschwenkende Bewegung des Fußflächenelementes 3 umgewandelt wird in eine Drehbewegung (hier: invertierte Drehrichtung zur Verschwenkungsbewegungsrichtung des Fußflächenelementes 3) des am Rahmeninnenteil drehend gelagert befestigten Drehaktuationselementes 5, wobei durch die längliche Ausgestaltung des Drehaktuationselementes 5 dieses quasi hebelnd angreift am Wechselwirkungselement 6, das als Auflaufelement 7 ausgestaltet und ein Teil des ersten Schlittenteils 8 ist.

Durch die translatorische Verschiebung des ersten Schlittenteils 8 nach oben (bei nach unten verschwenkendem Fußflächenelement 3 und somit beim Öffnen einer entsprechenden Tür) wird über eine Zwangssynchronisierung über das Zahnrad 10 mit dem zweiten Schlittenteil 9 dafür Sorge getragen, dass sich das zweite Schlittenteil 9 in zum ersten Schlittenteil 8 umgekehrter translatorischer Richtung, nämlich nach unten, bewegt, da Zahnräder 43 des Zahnrades 10 in translatorisch angeordnete Zähne 41 des ersten Schlittenteils 8 und translatorisch angeordnete Zähne 42 des zweiten Schlittenteils 9 eingreifen.

Das Zahnrad 10 ist im Sockelelement 16 drehend gelagert.

Durch die Zwangssynchronisierung bewegen sich die beiden Schlittenteile 8 und 9 somit bei entsprechender Aktuierung, d. h. bei Bewegen des Fußflächenelementes 3 nach unten oder aber Freigeben des Fußflächenelementes 3 und somit dem kräftemäßigen Einwirken des Türschlossmechanismus 4, in entgegengesetzte Richtungen entlang eines Führungsschienenelementes 71.

Durch das Herunterfahren des zweiten Schlittenteils 9 bewegt sich auch das Befestigungsteil 19 im entsprechenden Maße nach unten, wobei ein Aktuationsübertragungselement in Form eines Stahlseiles 53 eine nach unten gerichtete Kraft auf den Türschlossmechanismus 4 ausübt, sodass dieser bei vollständigem Verfahren des Fußflächenelementes 3 nach unten und somit auch dem vollständigen innerhalb der Türöffnungsmechanik 2 möglichen Verfahren des Befestigungsteils 19 nach unten der Türschlossmechanismus sich öffnet und somit die entsprechende Tür freigibt. Dabei greift das Stahlseil 53 an ein drehfest mit einer Türklinkendrehstange 101 verbundenes Drehhebelelement 102 an, sodass auf diese Art und Weise statt des Herunterdrückens der Türklinke 100 nunmehr durch das Drehen des Drehhebelelementes 102 die Tür 103 freigegeben wird.

Um bei Sperren des Türschlossmechanismus 4, also beispielsweise dem Festhalten einer (nicht gezeigten) Türklinke in der Schließposition des Türschlossmechanismus 4 bei Herabtreten des Fußflächenelementes 3 eine Überlastung oder sogar Zerstörung der Türöffnungsmechanik 2 zu verhindern, befinden sich im Inneren des Befestigungsteils 19 das ferromagnetische Kraftschlusselement 23, das direkt mit dem Aktuationsübertragungselement in Form eines Stahlseiles 53 verbunden ist und innerhalb einer relativ engen Grenze translatorisch bei Überschreiten einer bestimmten Kraft sich vom Kraftschlussmagnetelement 22 trennt und somit innerhalb einer engen Grenze translatorisch verschiebbar ist (das Magnetelement 22 ist fest mit dem Unterboden des Befestigungsteils 19 verbunden). Nach einem entsprechenden Trennen des Kraftschlussmagnetelementes 22 vom ferromagnetischen Kraftschlusselement 23 können diese dann wieder miteinander kraftschlüssig verbunden werden durch Annäherung mittels Niederdrückens einer (nicht gezeigten) Türklinke des Türschlossmechanismus.

Die Dämpfung der translatorischen Bewegungen der beiden Schlittenteile 8 und 9 wird realisiert durch die beiden translatorisch ineinander, dämpfend verfahrbare Dämpfungselemente 11 und 12, wobei zusätzlich ein zweites Paar 11' und 12' vorhanden ist für die Dämpfung der Fußaktuatormechanik 1 und somit des Fußflächenelementes 3. Das Dämpfungselement 11 ist mit dem Schlittenteil 9 über ein stangenförmiges Kraftübertragungselement 55 auf der einen Seite verbunden, wobei das korrespondierende Dämpfungselement 12 auf der anderen Seite an einem Rahmen 58 befestigt ist. Das Dämpfungselement 11' ist mit dem Schlittenteil 8 über ein stangenförmiges Kraftübertragungselement 54 auf der einen Seite verbunden, wobei das korrespondierende Dämpfungselement 12' am Rahmen 58 befestigt ist.

Durch die Verbindung der stangenförmigen Kraft-übertragungselemente 54 und 55 mit jeweils einem Schlittenteil auf der einen Seite und jeweils einem Dämpfungselement auf der anderen Seite sowohl beim öffnenden translatorischen Verfahren der beiden Schlittenteile als auch beim schließenden translatorischen Verfahren der beiden Schlittenteile wird eine entsprechende Dämpfung bereitgestellt, die zu einem dämpfenden Öffnen und Schließen der jeweiligen Tür führt.

Beim translatorischen Verfahren des Befestigungsteils 19 in seine untere Endstellung fährt diese auf ein Befestigungsteilauflaufelement 56 oder aber auf das Eingriffselement 21 in Form des ferromagnetischen Elementes 14 oder des zweiten Magnetelementes 15, um einen magnetischen Kraftschluss zumindest für eine kurze Zeit nach Zurückziehen des Fußflächenelementes 3 zu bewerkstelligen, sodass nach einer sehr kurzen Zeit sich das Befestigungsteil 19 vom Befestigungsteilauflaufelement 56 bzw. vom Eingriffselement 21 wieder löst und/oder die Auseinanderfahrbewegung zumindest über einen sehr kurzen translatorischen Verfahrweg zusätzlich magnetisch gedämpft wird, wobei diese Dämpfung selbstredend mit fortschreitendem Auseianderfahren schnell keine Wirkung mehr entfaltet und die eigentliche Dämpfungswirkung über die Dämpfungselemente 11 und 12 ausgeübt wird.

Um nach entsprechendem Auseinanderfahren des Befestigungsteils 19 vom Eingriffselement 21 und somit sich quasi bereits in einer Endposition befindend zu bewerkstelligen, dass der Türschlossmechanismus 4 sicher in der Zarge des Türrahmens schließt, übt ein Kraftelement 17 in Form eines Federelementes 18 sowohl auf das Eingriffselement 21 als auch auf das Befestigungsteil 19 eine bestimmte Kraft aus, um zu gewährleisten, dass tatsächlich keine wie auch immer gearteten toten Punkte innerhalb der Türschlossmechanik dazu führen, dass eventuell doch kein sicheres Schließen stattgefunden hat, damit der Türschlossmechanismus 4 über ihre entsprechenden (nicht gezeigten) Kraftelemente dafür Sorge trägt, dass tatsächlich die Tür in der Türrahmenzarge sicher schließt.

Das Fußflächenfederelement 51 wirkt derart auf das Fußflächenelement 3 bzw. auf die Fußaktuatormechanik 1, dass nach Freigeben des Fußflächenelementes 3 - also dem Loslassen - dieses relativ schnell wieder in seine Ausgangsposition zurückverfährt, sodass dann bereits nach zumindest teilweisem Zurückziehen des Fußflächenelementes 3 in Richtung seiner Ausgangsstellung die Türöffnungsmechanik 2 mechanisch unabhängig vom Fußflächenelement 3 mit dem Türschlossmechanismus 4 wechselwirkt (wie oben beschrieben).

Je nach Applikation und somit insbesondere je nach kraftmäßiger Ausgestaltung des Türschlossmechanismus 4 ist eine translatorische Position des Eingriffselementes 21 über eine drehende Bewegung an einem Gewinde einer Stange (nicht gezeigt) einzustellen, ob und wenn und somit wie schnell das Befestigungsteil 19 sich magnetisch wieder lösen soll - nach Zurückziehen des Fußflächenelementes 3.

Darüber hinaus ist ein gewisses translatorisches Verfahrbarkeitspiel des Eingriffselementes 21 realisiert, dadurch, dass eine (nicht gezeigte) Stange, die befestigt ist am Sockelelement 16, ein gewisses translatorisches Spiel aufweist. Dies kann beispielsweise durch eine entsprechende Nutführung der Stange realisiert sein. Dieses translatorische Verfahrbarkeitsspiel erlaubt somit beim Durchtreten des Fußflächenelementes 3, dass eine Stange 33 des Türarretiermechanismus 24 quasi freigegeben wird, da ein Zahnradauflaufelement 75 die Stange 33 nicht berührt und somit nicht verklemmt und somit die Stange 33 translatorisch verfahrbar ist zwischen einer Arretierposition Pos.1 und einer Nicht-Arretierposition Pos.2 mittels magnetischer Wechselwirkung. In Pos.2 liegt ein Türarretiermagnetelement 25 direkt an einem Türrahmenmagnetelement 27 oder einem magnetischen Türrahmenelement 28 oder aber ein magnetisches Türarretierelement 26 liegt direkt an am Türrahmenmagnetelement 27. In Pos.1 ist mittels eines Arretiermagnetelementes 31 bzw. 32 das Türarretiermagnetelement 25 bzw. ein magnetisches Türarretierelement 26 in die Tür eingezogen, sodass die Stange 33 vor das Zahnradauflaufelement 75 translatorisch verfährt, sodass durch die oben beschriebenen Wechselwirkungen innerhalb der Türöffnungsmechanik 2 der Türschlossmechanismus 4 geöffnet bleibt.

Beim Fallen der Tür in eine (nicht gezeigte) Türzarge eines Türrahmens sind die magnetischer Wechselwirkungskräfte zwischen den Elementen 25,26 und 27,28 größer als zwischen 25,26 und 31,32. Hierzu wird häufig ein gewisser Abstand mittels Spacerelement 72 zwischen 31,32 und 25,26 benötigt. Durch die größeren Kräfte wird 25,26 in Pos.2 gezogen und somit die Stange 33 vom aufliegenden Zahnradauflaufelement 75 entfernt, wodurch sich der Türschlossmechanismus 4 schließt.

## Patentansprüche

1. Fußtüröffner, mit einer - im Einsatz im unteren Bereich an einer Tür angeordneten - Fußaktuatormechanik (1), wobei die Fußaktuatormechanik (1) im Einsatz wechselwirkt mit einer Türöffnungsmechanik (2) des Fußtüröffners, zum Öffnen der Tür, wobei die Fußaktuatormechanik (1) mindestens ein zwischen einer Ausgangs- und Endstellung bewegliches Fußflächenelement (3) aufweist, wobei im Einsatz bei Freigabe des Fußflächenelementes (3) und zumindest teilweisem Zurückziehen des Fußflächenelementes (3) in Richtung seiner Ausgangsstellung die Türöffnungsmechanik (2) mechanisch unabhängig vom Fußflächenelement (3) aktuiert, **dadurch gekennzeichnet, dass** beim Betätigen des Fußflächenelementes (3) ein Drehaktuationselement (5) drehend wechselwirkt mit einem Wechselwirkungselement (6) der Türöffnungsmechanik (2), derart, dass beim Freigeben und zumindest teilweisem Zurückziehen des Fußflächenelementes (3) das Drehaktuationselement (5) bezüglich des Wechselwirkungselementes (6) wechselwirkungsfrei ist und dass beim Betätigen des Fußflächenelementes (3) das Drehaktuationselement (5) drehend aufläuft auf ein Auflaufelement (7) der Türöffnungsmechanik (2), wobei das Auflaufelement (7) dadurch translatorisch verschoben wird und dadurch wechselwirkt mit einem Türschlossmechanismus (4).

2. Fußtüröffner nach Anspruch 1, **dadurch gekennzeichnet, dass** die Türöffnungsmechanik (2) und/oder die Fußaktuatormechanik (1) eine Dämpfung, insbesondere zwei ineinander, dämpfend verfahrende bzw. verfahrbare Dämpfungselemente (11, 12, 11', 12') aufweisen/aufweist.

3. Fußtüröffner nach Anspruch 1, **dadurch gekennzeichnet, dass** das Auflaufelement (7) mit einem ersten Schlittenteil (8) fest verbunden ist, wobei das erste Schlittenteil (8) zwangssynchronisiert ist mit einem zweiten Schlittenteil (9), das im Einsatz in bezüglich der Verschiebungsrichtung des ersten Schlittenteils (8) entgegengesetzter translatorischer Richtung verschoben wird.

4. Fußtüröffner nach Anspruch 3, **dadurch gekennzeichnet, dass** die Zwangssynchronisierung mittels eines Zahnrades (10) realisiert wird, in dem Zähne (43) des Zahnrades (10) sowohl an im ersten Schlittenteil (8) linear angeordnete Zähne (41) als auch an im zweiten Schlittenteil (9) linear angeordnete Zähne (42) in entgegengesetzt translatorischer Richtung gesehen aktuierend eingreifen.

5. Fußtüröffner nach einem der Ansprüche 3 bis 4, **dadurch gekennzeichnet, dass** beide Schlittenteile (8,9) im Einsatz beim translatorischen Verschieben der Schlittenteile (8,9) über mindestens ein Führungsschienenelement (71) geführt werden.

6. Fußtüröffner nach einem der Ansprüche 3 bis 5, **dadurch gekennzeichnet, dass** die Dämpfung der Türöffnungsmechanik (2) dadurch realisiert ist, dass beide Schlittenteile (8,9) über mindestens zwei translatorisch ineinander, dämpfend verfahrende bzw. verfahrbare Dämpfungselemente (11,12) zueinander translatorisch dämpfend verfahren werden bzw. verfahrbar sind.

7. Fußtüröffner nach einem der Ansprüche 1 bis 6, **dadurch gekennzeichnet, dass** die Türöffnungsmechanik (2) derart ausgestaltet ist, dass beim Bewegen des Fußflächenelementes (3) in Richtung Endstellung die erforderliche Kraft zum Freigeben eines/des Türschlossmechanismus (4) zum Öffnen der Tür geringer wird im Vergleich zur aufzubringenden Kraft beim Bewegen des Fußflächenelementes (3) aus der Ausgangsstellung.

8. Fußtüröffner nach Anspruch 7, **dadurch gekennzeichnet, dass** die Verringerung der aufzubringenden Kraft dadurch realisiert wird, dass ein erstes Magnetelement (13) der Türöffnungsmechanik (2) beim Bewegen des Fußflächenelementes (3) in Richtung Endstellung magnetisch in Wechselwirkung steht mit einem ferromagnetischen Element (14) der Türöffnungsmechanik (2) oder einem zweiten Magnetelement (15) der Türöffnungsmechanik (2).

9. Fußtüröffner nach Anspruch 8, **dadurch gekennzeichnet, dass** das erste Magnetelement (13) direkt oder indirekt mit dem zweiten Schlittenteil (9) befestigt ist und das zweite Magnetelement (15) oder ferromagnetische Element (14) befestigt ist mit einem mit dem ersten Schlittenteil (8) unbefestigten Sockelelement (16) oder mit dem ersten Schlittenteil (8), oder umgekehrt, sodass beim Bewegen des Fußflächenelementes (3) die magnetische Wechselwirkung dazu führt, dass beim Loslassen des Fußflächenelementes (3) aus der Endstellung die beiden Schlittenteile (8,9) zeitverzögert und/oder magnetisch gedämpft auseinanderfahren.

10. Fußtüröffner nach einem der Ansprüche 1 bis 9, **dadurch gekennzeichnet, dass** die Türöffnungsmechanik (2) ein Kraftelement (17), insbesondere ein Federelement (18), aufweist, das derart ist, dass beim Freigeben des Fußflächenelementes (3) die Türöffnungsmechanik (2) in eine Türöffnungsmechanik-Ausgangsstellung aktuiert wird und somit einen/den Türschlossmechanismus (4) in eine belastungsfreie Position bringt, insbesondere beide Schlittenteile (8,9) bis in ihre jeweiligen Schlittenendpositionen auseinanderdrückt.

11. Fußtüröffner nach Anspruch 10, **dadurch gekennzeichnet, dass** das Federelement (18) sowohl an einem mit dem zweiten Schlittenteil (9) befestigten Befestigungsteil (19) als auch an einem mit einem am ersten Schlittenteil (8) unbefestigten Sockelelement (16) angreift, sodass bei Freigabe des Fußflächenelementes (3) sowohl das Befestigungsteil (19) als auch das zweite Schlittenteil (9) in ihre jeweiligen Endpositionen gedrückt werden.

12. Fußtüröffner nach einem der Ansprüche 8 bis 11, **dadurch gekennzeichnet, dass** ein Magnetwechselwirkungselement (21) in Translationsbewegungsrichtung der Schlittenteile (8,9) einstellbar ist.

13. Fußtüröffner nach einem der Ansprüche 1 bis 12, **dadurch gekennzeichnet, dass** die Türöffnungsmechanik (2) derart ausgestaltet ist, dass bei Sperren eines/des Türschlossmechanismus (4) in Schließstellung bei Betätigen des Fußflächenelementes (3) ab einer bestimmten applizierten Kraft der Kraftschluss zwischen Türschlossmechanismus (4) und Türöffnungsmechanik (2) aufgehoben wird.

14. Fußtüröffner nach Anspruch 13, **dadurch gekennzeichnet, dass** die Aufhebung des Kraftschlusses dadurch realisiert wird, dass ein Kraftschlussmagnetelement (22) und ein ferromagnetisches Kraftschlusselement (23) kraftschlüssig miteinander verbunden sind und ab einer bestimmten applizierten Kraft auseinanderziehbar sind.

15. Fußtüröffner nach Anspruch 14, **dadurch gekennzeichnet, dass** beide Kraftschlusselemente (22,23) im Befestigungsteil (19) angeordnet sind.

16. Fußtüröffner nach Anspruch 15, **dadurch gekennzeichnet, dass** das Kraftschlussmagnetelement (22) das erste Magnetelement (13) ist.

17. Tür, aufweisend einen Fußtüröffner nach einem der Ansprüche 1 bis 16.

## Claims

1. Foot-operated door opener, comprising a foot-operated actuator mechanism (1), which is arranged in the lower region on a door during use, wherein the foot-operated actuator mechanism (1) interacts during use with a door-opening mechanism (2) of the foot-operated door opener in order to open the door, wherein the foot-operated actuator mechanism (1) has at least one foot surface element (3) which is moveable between a starting position and an end position, wherein the door-opening mechanism (2) actuates mechanically independently of the foot surface element (3) during use when the foot surface element (3) is released and the foot surface element (3) is at least partially pulled back in the direction of its starting position, **characterized in that**, when the foot surface element (3) is actuated, a rotary actuation element (5) interacts in a rotating manner with an interaction element (6) of the door-opening mechanism (2) in such a manner that, when the foot surface element (3) is released and at least partially pulled back, the rotary actuation element (5) is free of interaction with respect to the interaction element (6), and **in that**, when the foot surface element (3) is actuated, the rotary actuation element (5) runs in a rotating manner onto a run-on element (7) of the door-opening mechanism (2), wherein the run-on element (7) is thereby displaced in a translatory manner and thereby interacts with a door lock mechanism (4).

2. Foot-operated door opener according to Claim 1, **characterized in that** the door-opening mechanism (2) and/or the foot-operated actuator mechanism (1) have/has damping, in particular two damping elements (11, 12, 11', 12') which move or are moveable in a damping manner in one another.

3. Foot-operated door opener according to Claim 1, **characterized in that** the run-on element (7) is fixedly connected to a first slide part (8), wherein the first slide part (8) is forcibly synchronized with a second slide part (9) which, during use, is displaced in an opposite translatory direction with respect to the displacement direction of the first slide part (8) .

4. Foot-operated door opener according to Claim 3, **characterized in that** the forced synchronization is realized by means of a gear wheel (10) by teeth (43) of the gear wheel (10) engaging in an actuating manner both on teeth (41) arranged linearly in the first slide part (8) and on teeth (42) arranged linearly in the second slide part (9), as seen in an opposite translatory direction.

5. Foot-operated door opener according to either of Claims 3 and 4, **characterized in that** the two slide parts (8, 9) are guided during use via at least one guide rail element (71) during the translatory displacement of the slide parts (8, 9) .

6. Foot-operated door opener according to one of Claims 3 to 5, **characterized in that** dampening of the door-opening mechanism (2) is realized by the fact that the two slide parts (8, 9) are moved or are moveable in a translatory manner with respect to each other, with damping, via at least two damping elements (11, 12) which move or are moveable in a translatory manner in one another, with damping.

7. Foot-operated door opener according to one of Claims 1 to 6, **characterized in that** the door-opening mechanism (2) is configured in such a manner that when the foot surface element (3) is moved in the direction of the end position, the required force for releasing a/the door lock mechanism (4) in order to open the door is smaller than the force to be applied when the foot surface element (3) is moved out of the starting position.

8. Foot-operated door opener according to Claim 7, **characterized in that** the reduction of the force to be applied is realized by the fact that, when the foot surface element (3) is moved in the direction of the end position, a first magnetic element (13) of the door-opening mechanism (2) is magnetically in interaction with a ferromagnetic element (14) of the door-opening mechanism (2) or with a second magnetic element (15) of the door-opening mechanism (2).

9. Foot-operated door opener according to Claim 8, **characterized in that** the first magnetic element (13) is fastened directly or indirectly to the second slide part (9), and the second magnetic element (15) or ferromagnetic element (14) is fastened to a base element (16), which is not fastened to the first slide part (8), or to the first slide part (8), or vice versa, and therefore, when the foot surface element (3) is moved, the magnetic interaction leads to the two slide parts (8, 9) moving apart from each other with a timed delay and/or in a magnetically damped manner when the foot surface element (3) is released from the end position.

10. Foot-operated door opener according to one of Claims 1 to 9, **characterized in that** the door-opening mechanism (2) has a force element (17), in particular a spring element (18), of a type such that when the foot surface element (3) is released, the door-opening mechanism (2) is actuated into a door-opening-mechanism starting position and therefore brings a/the door lock mechanism (4) into a load-free position, in particular pushes the two slide parts (8, 9) apart until they reach their respective slide end positions.

11. Foot-operated door opener according to Claim 10, **characterized in that** the spring element (18) acts both on a fastening part (19) fastened to the second slide part (9) and on a base element (16) which is not fastened to a at the first slide part (8), and therefore, when the foot surface element (3) is released, both the fastening part (19) and the second slide part (9) are pushed into their respective end positions.

12. Foot-operated door opener according to one of Claims 8 to 11, **characterized in that** a magnetic interaction element (21) is adjustable in the translational direction of movement of the slide parts (8, 9).

13. Foot-operated door opener according to one of Claims 1 to 12, **characterized in that** the door-opening mechanism (2) is configured in such a manner that, when a/the door lock mechanism (4) is locked in a closed position, the force fit between door lock mechanism (4) and door-opening mechanism (2) is removed above a certain applied force when the foot surface element (3) is actuated.

14. Foot-operated door opener according to Claim 13, **characterized in that** the force fit is canceled by the fact that a force-fit magnetic element (22) and a ferromagnetic force-fit element (23) are connected to each other in a force-fitting manner and can be pulled apart above a certain applied force.

15. Foot-operated door opener according to Claim 14, **characterized in that** the two force-fit elements (22, 23) are arranged in the fastening part (19).

16. Foot-operated door opener according to Claim 15, **characterized in that** the force-fit magnetic element (22) is the first magnetic element (13).

17. Door having a foot-operated door opener according to one of Claims 1 to 16.

## Revendications

1. Ouvre-porte au pied, comprenant un mécanisme actionneur au pied (1) disposé, en service, dans la zone inférieure au niveau d'une porte, le mécanisme actionneur au pied (1), en service, interagissant avec un mécanisme d'ouverture de porte (2) de l'ouvre-porte au pied en vue d'ouvrir la porte, le mécanisme actionneur au pied (1) possédant au moins un élément plat à pied (3) mobile entre une position initiale et une position finale, en service, lors de la libération de l'élément plat à pied (3) et d'un retrait au moins partiel de l'élément plat à pied (3) en direction de sa position initiale, le mécanisme d'ouverture de porte (2) s'actionnant mécaniquement indépendamment de l'élément plat à pied (3), **caractérisé en ce que** lors de l'actionnement de l'élément plat à pied (3), un élément d'actionnement rotatif (5) interagit en rotation avec un élément d'interaction (6) du mécanisme d'ouverture de porte (2) de telle sorte que lors de la libération et d'un retrait au moins partiel de l'élément plat à pied (3), l'élément d'actionnement rotatif (5) est exempt d'interaction par rapport à l'élément d'interaction (6) et **en ce que** lors de l'actionnement de l'élément plat à pied (3), l'élément d'actionnement rotatif (5) monte en rotation sur un élément incliné (7) du mécanisme d'ouverture de porte (2), l'élément incliné (7) étant ainsi décalé par translation et interagissant ainsi avec un mécanisme de serrure de porte (4).

2. Ouvre-porte au pied selon la revendication 1, **caractérisé en ce que** le mécanisme d'ouverture de porte (2) et/ou le mécanisme actionneur au pied (1) possèdent/possède un amortissement, notamment deux éléments d'amortissement (11, 12, 11', 12') qui se déplacent ou peuvent être déplacés l'un dans l'autre avec effet amortisseur.

3. Ouvre-porte au pied selon la revendication 1, **caractérisé en ce que** l'élément incliné (7) est relié à demeure à une première partie formant coulisseau (8), la première partie formant coulisseau (8) étant en synchronisation forcée avec une deuxième partie formant coulisseau (9) qui, en service, est décalée dans une direction translatoire opposée par rapport à la direction de décalage de la première partie formant coulisseau (8).

4. Ouvre-porte au pied selon la revendication 3, **caractérisé en ce que** la synchronisation forcée est réalisée au moyen d'une roue dentée (10) dans laquelle des dents (43) de la roue dentée (10) viennent en prise d'actionnement, vues dans une direction translatoire opposée, à la fois contre des dents (41) disposées linéairement dans la première partie formant coulisseau (8) et contre des dents (42) disposées linéairement dans la deuxième partie formant coulisseau (9).

5. Ouvre-porte au pied selon l'une des revendications 3 et 4, **caractérisé en ce que** les deux parties formant coulisseau (8, 9), en service, sont guidées par le biais d'au moins un élément formant rail de guidage (71) lors du décalage en translation des parties formant coulisseau (8, 9).

6. Ouvre-porte au pied selon l'une des revendications 3 à 5, **caractérisé en ce que** l'amortissement du mécanisme d'ouverture de porte (2) est réalisé **en ce que** les deux parties formant coulisseau (8, 9) sont déplacées ou peuvent être déplacées avec amortissement en translation l'une par rapport à l'autre par le biais d'au moins deux éléments d'amortissement (11, 12) qui se déplacent ou peuvent être déplacés l'un dans l'autre en translation avec effet amortisseur.

7. Ouvre-porte au pied selon l'une des revendications 1 à 6, **caractérisé en ce que** le mécanisme d'ouverture de porte (2) est configuré de telle sorte que lors du mouvement de l'élément plat à pied (3) en direction de la position finale, la force nécessaire pour la libération d'un/du mécanisme de serrure de porte (4) en vue de l'ouverture de la porte est réduite en comparaison de la force à appliquer lors du mouvement de l'élément plat à pied (3) depuis la position initiale.

8. Ouvre-porte au pied selon la revendication 7, **caractérisé en ce que** la réduction de la force à appliquer est réalisée **en ce qu'**un premier élément magnétique (13) du mécanisme d'ouverture de porte (2), lors du mouvement de l'élément plat à pied (3) en direction de la position finale, se trouve magnétiquement en interaction avec un élément ferromagnétique (14) du mécanisme d'ouverture de porte (2) ou un deuxième élément magnétique (15) du mécanisme d'ouverture de porte (2).

9. Ouvre-porte au pied selon la revendication 8, **caractérisé en ce que** le premier élément magnétique (13) est fixé directement ou indirectement avec la deuxième partie formant coulisseau (9) et le deuxième élément magnétique (15) ou l'élément ferromagnétique (14) est fixé avec un élément formant socle (16), non fixé avec la première partie formant coulisseau (8), ou avec la première partie formant coulisseau (8), ou inversement, de sorte que lors du mouvement de l'élément plat à pied (3), l'interaction magnétique a pour effet qu'en relâchant l'élément plat à pied (3) de la position finale, les deux parties formant coulisseau (8, 9) s'écartent l'une de l'autre de manière retardée et/ou avec amortissement magnétique.

10. Ouvre-porte au pied selon l'une des revendications 1 à 9, **caractérisé en ce que** le mécanisme d'ouverture de porte (2) possède un élément de force (17), notamment un élément à ressort (18) qui est tel que lors de la libération de l'élément plat à pied (3), le mécanisme d'ouverture de porte (2) est actionné dans une position initiale de mécanisme d'ouverture de porte et amène ainsi un/le mécanisme de serrure de porte (4) dans une position sans contrainte, notamment repousse les deux parties formant coulisseau (8, 9) l'une de l'autre jusque dans leurs positions finales de coulisseau respectives.

11. Ouvre-porte au pied selon la revendication 10, **caractérisé en ce que** l'élément à ressort (18) vient en prise à la fois contre une partie de fixation (19) fixée avec la deuxième partie formant coulisseau (9) et contre un élément formant socle (16) non fixé avec une au niveau de la première partie formant coulisseau (8), de sorte que lors de la libération de l'élément plat à pied (3), la partie de fixation (19) ainsi que la deuxième partie formant coulisseau (9) sont toutes deux poussées dans leurs positions finales respectives.

12. Ouvre-porte au pied selon l'une des revendications 8 à 11, **caractérisé en ce qu'**un élément d'interaction magnétique (21) peut être réglé dans la direction du mouvement de translation des parties formant coulisseau (8, 9).

13. Ouvre-porte au pied selon l'une des revendications 1 à 12, **caractérisé en ce que** le mécanisme d'ouverture de porte (2) est configuré de telle sorte que lors du blocage d'un/du mécanisme de serrure de porte (4) en position fermée, lors de l'actionnement de l'élément plat à pied (3), à partir d'une certaine force appliquée, la liaison par force entre le mécanisme de serrure de porte (4) et le mécanisme d'ouverture de porte (2) est annulée.

14. Ouvre-porte au pied selon la revendication 13, **caractérisé en ce que** l'annulation de la liaison par force est réalisée **en ce qu'**un élément magnétique de liaison par force (22) et un élément de liaison par force ferromagnétique (23) sont reliés l'un à l'autre avec liaison par force et peuvent être écartés l'un de l'autre à partir d'une certaine force appliquée.

15. Ouvre-porte au pied selon la revendication 14, **caractérisé en ce que** les deux éléments de liaison par force (22, 23) sont disposés dans la partie de fixation (19) .

16. Ouvre-porte au pied selon la revendication 15, **caractérisé en ce que** l'élément magnétique de liaison par force (22) est le premier élément magnétique (13).

17. Porte, comprenant un ouvre-porte au pied selon l'une des revendications 1 à 16.
